# EUROPÄISCHE PATENTSCHRIFT

(11) **EP 3 543 596 B1**
(45) Veröffentlichungstag und Bekanntmachung des Hinweises auf die Patenterteilung: **26.08.2020**
(21) Anmeldenummer: 18162863.7
(22) Anmeldetag: 20.03.2018
(51) Int. Cl.: F21S 41/16, F21S 41/143, F21S 41/147, F21S 41/176

(54) **LICHTMODUL FÜR EINEN KRAFTFAHRZEUGSCHEINWERFER**
LIGHT MODULE FOR A MOTOR VEHICLE HEADLAMP
MODULE D'ÉCLAIRAGE POUR UN PHARE DE VÉHICULE AUTOMOBILE

(43) Veröffentlichungstag der Anmeldung: 25.09.2019
(73) Patentinhaber: ZKW Group GmbH, 3250 Wieselburg (AT)
(72) Erfinder: Hartmann, Peter, 3392 Schönbühel an der Donau (AT); Bemmer, Christian, 3660 Klein-Pöchlarn (AT)
(74) Vertreter: Patentanwaltskanzlei Matschnig & Forsthuber OG

(56) Entgegenhaltungen:
- US-A1- 2011 249 460
- US-A1- 2012 119 638
- US-A1- 2016 348 856
- US-A1- 2017 184 254
- US-A1- 2017 254 489

## Beschreibung

Die Erfindung betrifft ein Lichtmodul für einen Kraftfahrzeugscheinwerfer, welches Lichtmodul ein Konversionsmittel und ein Leuchtmittel umfasst, welches Konversionsmittel einen auf einer Trägerschicht angeordneten Leuchtstoff aufweist, wobei der Leuchtstoff eine Vielzahl von Konversionssegmenten aufweist, welche durch Vertiefungen in dem Leuchtstoff gebildet sind, wobei das Leuchtmittel eingerichtet ist, die Konversionssegmente zu einer Lichtemission mit einer Wellenlängenkonversion anzuregen, wobei die Vertiefungen als zusammenhängende Struktur ausgebildet sind und mit einem Füllmittel befüllt sind

Die Erfindung betrifft ebenso einen Kraftfahrzeugscheinwerfer mit zumindest einem erfindungsgemäßen Lichtmodul.

Hierzu zeigt die US 2017/184254 und die US 2017/254489 beispielhafte Lichtmodule für einen Kraftfahrzeugscheinwerfer. Ferner zeigt die US 2012/119638 ein beispielhaftes Konversionsmittel.

Da beispielsweise Lasereinrichtungen in der Regel kohärentes, monochromatisches Licht bzw. Licht in einem engen Wellenlängenbereich abstrahlen, aber bei einem Kraftfahrzeugscheinwerfer im Allgemeinen für das abgestrahlte Licht weißes Mischlicht bevorzugt bzw. gesetzlich vorgeschrieben ist, sind in Abstrahlrichtung der Lasereinrichtung sogenannte Konversionsmittel zur Umwandlung von im Wesentlichen monochromatischem Licht in weißes bzw. polychromatisches Licht angeordnet, wobei unter "weißes Licht" Licht einer solchen Spektralzusammensetzung verstanden wird, welches beim Menschen den Farbeindruck "weiß" hervorruft. Dieses Konversionsmittel ist zum Beispiel in Form eines oder mehrerer Photolumineszenzkonverter bzw. einem Leuchtstoff ausgebildet, wobei einfallende Laserstrahlen der Lasereinrichtung auf das in der Regel Leuchtstoff aufweisende Konversionsmittel auftreffen und diesen Leuchtstoff bzw. Photolumineszenzfarbstoff zur Photolumineszenz anregen, und dabei Licht in einer dem Licht der einstrahlenden Lasereinrichtung verschiedenen Wellenlänge bzw. Wellenlängenbereiche abgegeben wird. Die Lichtabgabe des Konversionsmittels weist dabei im Wesentlichen Charakteristiken eines Lambert'schen Strahlers auf.

Bei Lichtkonversionselementen wird zwischen reflektiven und transmissiven Konversionsmitteln unterschieden.

Die Begriffe "reflektiv" und "transmissiv" beziehen sich hierbei auf den Blauanteil des konvertierten weißen Lichts. Bei einem transmissiven Aufbau ist die Hauptausbreitungsrichtung des Blaulichtanteils nach dem Durchtritt durch das Konvertervolumen bzw. Konversionsmittels im Wesentlichen gleichgerichtet zur Ausbreitungsrichtung des Ausgangslaserstrahls. Bei einem reflektiven Aufbau wird der Laserstrahl an einer dem Konversionsmittel zurechenbaren Grenzfläche reflektiert bzw. umgelenkt, sodass der Blaulichtanteil eine andere Ausbreitungsrichtung aufweist als der Laserstrahl, welcher in der Regel als blauer Laserstrahl ausgeführt ist.

Aus dem Stand der Technik sind Konversionsmaterialien bzw. Leuchtstoffe beispielsweise aus der Klasse dotierter Verbindungen mit einer Granatstruktur, wie Ce-dotiertes Yttrium-Aluminium-Granat (Ce:YAG) bekannt, wobei eine Vielfalt an in der Größe unterschiedlich ausgeprägten Partikeln in einer bindenden Matrix konfektioniert sind, welche auf einem Träger mit hoher thermischer Leitfähigkeit, beispielsweise aus Saphir, fixiert ist. Bei einer Konvertierung eines intensiven, fokussierten Laserstrahls, wie beispielsweise bei scannenden Kraftfahrzeugscheinwerfern eingesetzt wird, ergeben sich Limitierungen bezüglich des Thermomanagements als auch der erzielbaren Auflösung bzw. des Kontrastverhältnisses eines konvertierten Leuchtpunktes, da durch eine vielfache Streuung an konvertierenden Partikeln eine Aufweitung des eingebrachten, fein fokussierten Laserstrahles erfolgt.

Derselbe Effekt tritt auch bei matrixlosen, gesinterten Keramikkonversionsmitteln auf, bei welchen einzelne Kristallite bzw. Gefügekörner im Allgemeinen oder Poren als Streuzentren wirken.

Der Begriff "Gefüge" kennzeichnet die Beschaffenheit der Gesamtheit jener Teilvolumina, von denen jedes hinsichtlich seiner Zusammensetzung und der räumlichen Anordnung seiner Bausteine in Bezug auf ein in den Werkstoff gelegtes, ortsfestes Achsenkreuz in erster Näherung homogen ist.

Das Gefüge ist durch Art, Form, Größe, Verteilung und Orientierung der Gefügebestandteile charakterisiert.

Weiters können auch die Strukturen mehrphasig ausgebildeter Keramiken, beispielsweise Ce:YAG gemeinsam mit Korund, als Streuzentren fungieren.

Jedoch ist ohne weitere Maßnahmen zur Eindämmung einer lateralen Leuchtpunktaufweitung der Einsatz von rasternd abbildenden Systemen bzw. Kraftfahrzeugscheinwerfern nicht möglich.

Eine erfolgversprechende Maßnahme zur Reduktion der lateralen Leuchtpunktaufweitung, insbesondere in reflektiven Systemen, besteht in einer gezielten Unterteilung des Leuchtstoffes in einzelne Segmente, ausgehend von einer ursprünglich kompakten Basiskeramik.

Solche Segmente - im weiteren Verlauf Konversionssegmente genannt - werden durch in den Leuchtstoff eingebrachte Vertiefungen erzeugt.

Ein Nachteil dieser Strukturierung ist jedoch, dass die mechanische Festigkeit und Gesamtintegrität, beispielsweise durch Mikrorisse oder Ausbrüche in den einzelnen Segmenten, geschwächt wird.

Weiters ist in Hinblick auf einen sicheren Laser-Einsatz im Stand der Technik, trotz eines erhöhten Ausfallsrisikos der einzelnen Segmente, kein Ansatz zur intrinsischen Überwachung der Funktionalität des Konversionsmittels vorgesehen.

Es ist eine Aufgabe der Erfindung die Formstabilität eines Konversionsmittels eines Lichtmoduls zu verbessern.

Diese Aufgabe wird dadurch gelöst, dass die Vertiefungen zumindest bereichsweise zumindest eine elektrisch leitfähige Schicht aufweisen, und das Lichtmodul ferner zumindest eine Messeinrichtung aufweist, welche eingerichtet ist, den Widerstand der zumindest einen elektrisch leitfähigen Schicht zu messen .

Dadurch wird einerseits die Kontrastfähigkeit als auch die mechanische Stabilität des Konversionsmittels bzw. des Leuchtstoffes erhöht.

Durch eine unterschiedliche Füllhöhe des in den Vertiefungen angeordneten Füllmittels können die Kontrasteigenschaften lokal angepasst werden.

Durch das Auffüllen der Vertiefungen mit dem Füllmittel ist es möglich, die Größe der einzelnen Konversionssegmente zu verkleinern und dadurch die Auflösung zu erhöhen, da durch das Füllmittel die gesamte Stabilität des Konversionsmittels bzw. Leuchtstoffes erhöht wird.

Weiters wird durch das Füllmittel in den Vertiefungen ein mögliches Übersprechen von Lichtstrahlen auf ein benachbartes Konversionssegment verhindert, was ebenfalls den Kontrast erhöht.

Weiters können im Zuge eines Auffüllvorgangs der Vertiefungen mittels dem Füllmittel Mikrorisse in der Keramik, welche durch den Strukturierungsprozess entstehen, wieder aufgefüllt bzw. versiegelt werden, was zusätzlich zur Stabilität der Gesamtstruktur beiträgt.

Als Füllmaterial kann beispielsweise ein keramischer Stoff vorgesehen sein.

Als Füllmaterial können Isolations-/Keramikschichten unter Verwendung von Alkoxid-Sol/Gel Prozessen zur Erzielung von Alumina/Silica/Mullit/Zirconia/Rutil Abscheidungen, welche auch untereinander gemischt und mehr oder weniger ausgeprägt kristallin bzw. stöchiometrisch exakt ausgeprägt sein können, aufgebracht werden, wobei teilweise vorkonfektionierte Sole/Gele (Böhmit AlO(OH); Sasol Disperal®; Akzo Nobel Levasil®, ...) verwendet werden können. Durch Anpassung der allgemeinen Reaktionsparameter, der Oberflächenspannung und/oder der Trocknungs- bzw. Ausheizcharakteristik kann insbesondere die Porosität kontrolliert werden, um materialspezifische Eigenschaften hinsichtlich der thermischen Leitfähgkeit, der mechanischen Festigkeit oder der thermischen Ausdehnungskoeffizienten anzupassen.

Der verwendete Leuchtstoff kann beispielsweise polykristallin gesintert oder gewachsen bzw. aus einer Schmelze gezogen sein. Ferner ist ein teilamorphes Gefüge bzw. auch einkristalline Scheiben mit nachträgliche eingebrachten Strukturen bzw. Störstellen als Streuzentren möglich.

Die zusammenhängende Struktur der Vertiefungen wird mittels einem mechanischen Verfahren erreicht, beispielsweise durch Sägen, Laserablation bzw. Focused Ion Beam. Die so erhaltenen Konversionssegmente - auch Pixel genannt - können eine Breite von ca. 50 µm und einen Abstand zueinander von ca. 10 µm aufweisen. Die Vertiefungen können hierbei eine Tiefe von bis zu ca. 100 µm aufweisen.

Es kann vorgesehen sein, dass die Vertiefungen zumindest bereichsweise zumindest eine optisch reflektierende Schicht aufweisen, d.h. dass zwischen dem Füllmittel und den Vertiefungen zumindest bereichsweise zumindest eine elektrisch leitfähige und/oder optisch reflektierende Schicht angeordnet ist.

Die zumindest eine elektrisch leitfähige und/oder optisch reflektierende Schicht ist beispielsweise auf der Oberfläche der Vertiefungen angeordnet. Unter "Oberfläche" sind hierbei die Wände bzw. der Boden der Vertiefungen gemeint und nicht die Oberfläche, welche die Oberfläche der Konversionssegmente bildet.

Diese Schicht kann vorzugsweise aus Lösungen von Metallsalzen stromlos abgeschieden werden. Für eine Schichtabscheidung in den Vertiefungen können die Lösungen bezüglich Oberflächenspannung, Viskosität, Konzentration und Reaktions-Trocknungsbedingungen angepasst werden, sodass die Lösungen einerseits bevorzugt durch Kapillarkräfte getrieben in die Vertiefungen gelangen und dort die Wände als Keimzonen nützen, und andererseits sich ein guter Spiegel ausbildet und möglichst keine Abscheidungen auf der Licht emittierenden Oberseite der einzelnen Konversionssegmenten erfolgt, welche in nachfolgenden Bearbeitungsschritten entfernt werden müssten.

Eine solche elektrisch leitfähige Schicht in den Vertiefungen kann zur Überprüfung der Funktionsfähigkeit des Konversionsmittels verwendet werden, wobei bei einem Bruch des Leuchtstoffes bzw. der Konversionssegmente auch die elektrisch leitfähige Schicht unterbrochen wird, wodurch sich beispielsweise der elektrische Widerstand ändert. Erfindungsgemäß weist das Lichtmodul ferner zumindest eine Messeinrichtung auf, welche eingerichtet ist, den Widerstand der zumindest einen elektrisch leitfähigen Schicht zu messen, wobei sich der Widerstand bei einem Bruch der zumindest einen elektrisch leitfähigen Schicht ändert. Durch eine solche Widerstandsmessung kann demnach festgestellt werden, ob ein Bruch des Leuchtstoffes an sich bzw. den Konversionssegmenten aufgetreten ist.

Durch die zumindest eine elektrisch leitfähige Schicht bzw. der Widerstandsmessung der zumindest einen elektrisch leitfähige Schicht ist eine intrinsische Überwachung der Funktionalität des Konversionsmittels gegeben.

Eine Licht reflektierende Schicht in den Vertiefungen kann dazu dienen, ein optisches Übersprechen zwischen den jeweiligen Konversionssegmenten zu vermeiden, um so den Kontrast zu verbessern.

Vorteilhafterweise kann zusätzlich zwischen dem Konversionselement und der Trägerschicht eine reflektierende Zwischenschicht angeordnet sein.

Es kann günstig sein, wenn das Material für den Leuchtstoff aus der Gruppe YAG:Gd, YAG-Ce, Y₂O₃-La₂O₃, MgAl₂O₄, Ca₂Si₅N₈, Sr₂Si₅N₈ oder Ba₂Si₅N₈ gewählt ist.

Es kann vorgesehen sein, dass die zumindest eine Schicht aus Metall gebildet ist, vorzugsweise aus Ag, Cu, Pt, Pd, Ni oder Al.

Es sei angemerkt, dass alle Kombinationen für das Material des Leuchtstoffes und der zumindest einen elektrisch leitfähigen und/oder optisch reflektierenden Schicht möglich sind.

In einer vorteilhaften Ausführungsform kann das Leuchtmittel als Lasereinrichtung ausgebildet sein, vorzugsweise als Laserdiode.

Vorteilhafterweise können die von dem Leuchtmittel emittierenden Lichtstrahlen über ein Ablenkmittel, beispielsweise einem beweglichen Spiegel, auf die Konversionssegmente lenkbar sein.

Die von dem Leuchtmittel, vorzugsweise zumindest eine Laserdiode, emittierten Lichtstrahlen können über das Ablenkmittel, vorzugsweise einem mikromechanischen Spiegel, abgelenkt werden, um unterschiedliche Bereiche des Konversionsmittels auszuleuchten.

Es kann vorgesehen sein, dass die Trägerschicht aus einem thermisch leitfähigen Material gebildet ist, beispielsweise aus Saphir.

Nachfolgend wird die Erfindung anhand von beispielhaften Zeichnungen näher erläutert. Hierbei zeigt
Fig. 1a ein beispielhaftes Lichtmodul mit einem Konversionsmittel, welches eine Vielzahl von durch Vertiefungen ausgebildete Konversionssegmente aufweist, und einem als Lasereinrichtung ausgebildetes Leuchtmittel in einer perspektivischen Ansicht,
Fig. 1b das Lichtmodul aus Fig. 1a in einer Draufsicht, wobei ein Füllmittel in den Vertiefungen zu sehen ist,
Fig. 2 ein Konversionsmittel in einem Aufriss,
Fig. 3 eine Detailansicht von einem Schnitt durch ein beispielhaftes Konversionsmittel, wobei zwischen dem Füllmittel und den Vertiefungen eine elektrisch leitfähige Schicht angeordnet ist, und
Fig. 4 eine beispielhafte Messanordnung mit zwei Messeinrichtungen zur Widerstandsmessung der elektrisch leitfähigen Schicht.

**Fig. 1a** und **Fig. 1b** zeigen ein Lichtmodul für einen Kraftfahrzeugscheinwerfer, welches Lichtmodul ein Konversionsmittel **100** und ein Leuchtmittel **200**, welches als Lasereinrichtung, vorzugsweise als Laserdiode, ausgebildet ist, umfasst. Das Konversionsmittel **100** weist einen auf einer Trägerschicht **110** angeordneten Leuchtstoff **120** auf, welcher eine Vielzahl von Konversionssegmenten **125** aufweist, welche durch Vertiefungen **130** in dem Leuchtstoff **120** gebildet sind, wobei die Lasereinrichtung **200** eingerichtet ist, die Konversionssegmente **125** zu einer Lichtemission mit einer Wellenlängenkonversion anzuregen.

Hierbei treffen einfallende Laserstrahlen der Lasereinrichtung auf das Leuchtstoff **120** aufweisende Konversionsmittel **100** auf und regen den Leuchtstoff zur Photolumineszenz an. Dabei wird Licht in einer dem Licht der einstrahlenden Lasereinrichtung **200** verschiedenen Wellenlänge bzw. Wellenlängenbereiche abgegeben. Die Lichtabgabe des Konversionsmittels **100** bzw. der Konversionssegmente **125** weist dabei im Wesentlichen Charakteristiken eines Lambert'schen Strahlers auf. In **Fig. 1** sind hierzu beispielhafte Lichtstrahlen eingezeichnet.

Das Material für den Leuchtstoff **120** kann gewählt sein aus der Gruppe YAG:Gd, YAG-Ce, Y₂O₃-La₂O₃, MgAl₂O₄, Ca₂Si₅N₈, Sr₂Si₅N₈ oder Ba₂Si₅N₈.

Die Vertiefungen **130** sind als zusammenhängende Struktur ausgebildet, beispielsweise in einem Raster, und mit einem Füllmittel **300** befüllt, welches in **Fig. 3** deutlicher zu sehen ist. Als Füllmaterial kann beispielsweise ein keramischer Stoff vorgesehen sein.

Durch das Füllmittel **300** in den Vertiefungen **130** wird ein mögliches Übersprechen von Lichtstrahlen auf benachbarte Konversionssegmente **125** verhindert, was ebenfalls den Kontrast und gleichzeitig die mechanische Stabilität der Gesamtstruktur erhöht.

**Fig. 2** zeigt einen Aufriss des beispielhaften Konversionsmittels aus **Fig. 1a** und **Fig. 1b****.**

In **Fig. 3** ist eine Detailansicht eines Schnitts durch das Konversionsmittel aus den vorherigen Figuren zu sehen, wobei zwischen der Trägerschicht **110** und dem Leuchtstoff **120** eine reflektierende Zwischenschicht **500** angeordnet ist.

Ferner ist zwischen dem Füllmittel **300** und den Vertiefungen **130** bzw. den Wänden der Vertiefungen **130** bereichsweise eine elektrisch leitfähige und optisch reflektierende Schicht **400** angeordnet. Unter "bereichsweise" ist hierbei zu verstehen, dass die elektrisch leitfähige Schicht **400** die Vertiefungen **130** bzw. die Wände der Vertiefungen **130** nicht zur Gänze bedecken muss, wie beispielsweise auch in **Fig. 3** dargestellt ist.

Eine solche elektrisch leitfähige Schicht **400** in den Vertiefungen **130** kann zur Überprüfung der Funktionsfähigkeit des Konversionsmittels **100** verwendet werden, wobei bei einem Bruch des Leuchtstoffes **120** bzw. der Konversionssegmente **125** auch die elektrisch leitfähige Schicht **400** unterbrochen wird, wodurch sich beispielsweise der elektrische Widerstand ändert.

Die elektrisch leitfähige Schicht **400** kann beispielsweise aus Metall gebildet sein, vorzugsweise aus Ag, Cu, Pt, Pd, Ni, Al oder Mischungen daraus.

Eine solche elektrisch leitfähige Schicht **400** in den Vertiefungen **130** kann zur Überprüfung der Funktionsfähigkeit des Konversionsmittels **100** verwendet werden, wobei bei einem Bruch des Leuchtstoffes **120** bzw. der Konversionssegmente **125** auch die elektrisch leitfähige Schicht **400** unterbrochen wird, wodurch sich beispielsweise der elektrische Widerstand ändert.

In **Fig. 4** ist hierzu eine beispielhafte Messanordnung aus zwei Messeinrichtungen **600** gezeigt, welche eingerichtet sind, den Widerstand der zumindest einen elektrisch leitfähigen Schicht **400** zu messen. Durch eine solche Widerstandsmessung kann festgestellt werden, ob ein Bruch des Leuchtstoffes **120** an sich bzw. den Konversionssegmenten **125** aufgetreten ist.

Es kann auch vorgesehen sein, dass statt der Widerstandsmessung eine querinduzierte Spannung gemessen wird. Hierzu legt man an zwei gegenüberliegende Elektroden eine Spannung an, wobei eine Querspannung an zwei um 90° zu den vorigen Elektroden gedrehten Elektroden gemessen wird und diese Querspannung bei absoluter Symmetrie gleich Null ist. Wird diese Symmetrie zum Beispiel durch einen Kratzer oder ähnliche Beschädigungen an der Oberfläche gestört, misst man eine von Null verschiedene Querspannung.

### BEZUGSZEICHENLISTE

- Konversionsmittel...: 100
- Trägerschicht...: 110
- Leuchtstoff...: 120
- Konversionssegment...: 125
- Vertiefungen...: 130
- Leuchtmittel...: 200
- Füllmittel...: 300
- Schicht...: 400
- Zwischenschicht...: 500

## Patentansprüche

1. Lichtmodul für einen Kraftfahrzeugscheinwerfer, welches Lichtmodul ein Konversionsmittel (100) und ein Leuchtmittel (200) umfasst, welches Konversionsmittel (100) einen auf einer Trägerschicht (110) angeordneten Leuchtstoff (120) aufweist, wobei der Leuchtstoff (120) eine Vielzahl von Konversionssegmenten (125) aufweist, welche durch Vertiefungen (130) in dem Leuchtstoff (120) gebildet sind, wobei das Leuchtmittel (200) eingerichtet ist, die Konversionssegmente (125) mittels von dem Leuchtmittel (200) emittierbaren Lichtstrahlen zu einer Lichtemission mit einer Wellenlängenkonversion anzuregen, wobei die Vertiefungen (130) als zusammenhängende Struktur ausgebildet sind und mit einem Füllmittel (300) befüllt sind,
**dadurch gekennzeichnet, dass**
die Vertiefungen (130) zumindest bereichsweise zumindest eine elektrisch leitfähige Schicht (400) aufweisen, und das Lichtmodul ferner zumindest eine Messeinrichtung (600) aufweist, welche eingerichtet ist, den Widerstand der zumindest einen elektrisch leitfähigen Schicht (400) zu messen.

2. Lichtmodul nach Anspruch 1, **dadurch gekennzeichnet, dass** die Vertiefungen (130) zumindest bereichsweise zumindest eine optisch reflektierende Schicht (400) aufweisen.

3. Lichtmodul nach Anspruch 1 oder 2, **dadurch gekennzeichnet, dass** zwischen dem Leuchtstoff (120) und der Trägerschicht (110) eine Licht reflektierende und/oder elektrisch leitfähige Zwischenschicht (500), beispielsweise aus Metall, angeordnet ist.

4. Lichtmodul nach einem der Ansprüche 1 bis 3, **dadurch gekennzeichnet, dass** das Material für den Leuchtstoff (120) gewählt ist aus der Gruppe YAG:Gd, YAG-Ce, Y₂O₃-La₂O₃, MgAl₂O₄, Ca₂Si₅N₈, Sr₂Si₅N₈ oder Ba₂Si₅N₈.

5. Lichtmodul nach einem der Ansprüche 2 bis 4, **dadurch gekennzeichnet, dass** die zumindest eine elektrisch leitfähige und/oder optisch reflektierende Schicht (400) aus Metall gebildet ist, vorzugsweise aus Ag, Cu, Pt, Pd, Ni oder Al.

6. Lichtmodul nach einem der Ansprüche 1 bis 5, **dadurch gekennzeichnet, dass** das Leuchtmittel (200) als Lasereinrichtung ausgebildet ist, vorzugsweise als Laserdiode.

7. Lichtmodul nach einem der Ansprüche 1 bis 6, **dadurch gekennzeichnet, dass** die Trägerschicht (110) aus einem thermisch leitfähigen Material gebildet ist, beispielsweise aus Saphir.

8. Lichtmodul nach einem der Ansprüche 1 bis 7, **dadurch gekennzeichnet, dass** das Füllmittel (300) aus einem keramischen Material gebildet ist.

9. Kraftfahrzeugscheinwerfer mit zumindest einem Lichtmodul gemäß einem der Ansprüche 1 bis 8.

## Claims

1. Light module for a motor vehicle headlamp, which light module comprises a conversion means (100) and a lighting means (200), which conversion means (100) has a fluorescent material (120) arranged on a carrier layer (110), the fluorescent material (120) having a multiplicity of conversion segments (125) which are formed by depressions (130) in the fluorescent material (120), wherein the illuminant (200) is arranged to excite the conversion segments (125) to a light emission with a wavelength conversion by means of light beams emitted by the illuminant (200), wherein the recesses (130) are formed as a coherent structure and are filled with a filling means (300),
**characterised in that**
the depressions (130) have at least one electrically conductive layer (400) at least in some areas, and the light module further comprises at least one measuring device (600) which is arranged to measure the resistance of the at least one electrically conductive layer (400).

2. Light module according to claim 1, **characterized in that** the depressions (130) have at least one optically reflective layer (400) at least in some areas.

3. Light module according to claim 1 or 2, **characterized in that** a light-reflecting and/or electrically conductive intermediate layer (500), for example of metal, is arranged between the phosphor (120) and the carrier layer (110).

4. Light module according to one of claims 1 to 3, **characterized in that** the material for the phosphor (120) is selected from the group YAG:Gd, YAG-Ce, Y2O3-La2O3, MgAl2O4, Ca2Si5N8, Sr2Si5N8 or Ba2Si5N8.

5. Light module according to one of claims 2 to 4, **characterized in that** the at least one electrically conductive and/or optically reflective layer (400) is formed from metal, preferably from Ag, Cu, Pt, Pd, Ni or Al.

6. Light module according to one of claims 1 to 5, **characterised in that** the light source (200) is formed as a laser device, preferably as a laser diode.

7. Light module according to one of claims 1 to 6, **characterised in that** the carrier layer (110) is formed from a thermally conductive material, for example sapphire.

8. Light module according to one of claims 1 to 7, **characterized in that** the filler (300) is formed from a ceramic material.

9. Motor vehicle headlamp having at least one light module according to one of claims 1 to 8.

## Revendications

1. Module d'éclairage pour un projecteur de véhicule automobile, lequel module d'éclairage comprend un moyen de conversion (100) et un moyen d'éclairage (200), lequel moyen de conversion (100) présente un matériau fluorescent (120) disposé sur une couche de support (110), le matériau fluorescent (120) présentant une pluralité de segments de conversion (125) qui sont formés par des creux (130) dans le matériau fluorescent (120), dans lequel l'illuminant (200) est agencé pour exciter les segments de conversion (125) en une émission de lumière avec une conversion de longueur d'onde au moyen de faisceaux lumineux émis par l'illuminant (200), dans lequel les évidements (130) sont formés comme une structure cohérente et sont remplis avec un moyen de remplissage (300),
**caractérisé en ce que**
les dépressions (130) ont au moins une couche électriquement conductrice (400) au moins dans certaines zones, et le module de lumière comprend en outre au moins un dispositif de mesure (600) qui est agencé pour mesurer la résistance de la au moins une couche électriquement conductrice (400).

2. Module de lumière selon la revendication 1, **caractérisé en ce que** les dépressions (130) ont au moins une couche optiquement réfléchissante (400) au moins dans certaines zones.

3. Module d'éclairage selon la revendication 1 ou 2, **caractérisé en ce qu'**une couche intermédiaire (500) réfléchissant la lumière et/ou électriquement conductrice, par exemple en métal, est disposée entre le luminophore (120) et la couche de support (110).

4. Module d'éclairage selon l'une des revendications 1 à 3, **caractérisé en ce que** le matériau pour le luminophore (120) est choisi dans le groupe YAG:Gd, YAG-Ce, Y2O3-La2O3, MgAl2O4, Ca2Si5N8, Sr2Si5N8 ou Ba2Si5N8.

5. Module d'éclairage selon l'une des revendications 2 à 4, **caractérisé en ce que** la au moins une couche électriquement conductrice et/ou optiquement réfléchissante (400) est formée de métal, de préférence de Ag, Cu, Pt, Pd, Ni ou Al.

6. Module d'éclairage selon l'une des revendications 1 à 5, **caractérisé en ce que** la source de lumière (200) est formée comme un dispositif laser, de préférence comme une diode laser.

7. Module d'éclairage selon l'une des revendications 1 à 6, **caractérisé en ce que** la couche de support (110) est formée d'un matériau thermiquement conducteur, par exemple du saphir.

8. Module d'éclairage selon l'une des revendications 1 à 7, **caractérisé en ce que** la charge (300) est formée d'un matériau céramique.

9. Projecteur de véhicule automobile comportant au moins un module d'éclairage selon l'une des revendications 1 à 8.
